# EUROPÄISCHE PATENTSCHRIFT

(11) **EP 3 394 376 B1**
(45) Veröffentlichungstag und Bekanntmachung des Hinweises auf die Patenterteilung: **29.01.2020**
(21) Anmeldenummer: 16810341.4
(22) Anmeldetag: 12.12.2016
(51) Int. Cl.: E05F 15/616

(54) **AUSSTOSSVORRICHTUNG ZUM AUSSTOSSEN EINES BEWEGBAREN MÖBELTEILS**
EJECTION DEVICE FOR EJECTING A MOVABLE FURNITURE PART
DISPOSITIF D'ÉJECTION POUR ÉJECTER UNE PARTIE MOBILE DE MEUBLE

(30) Priorität: 23.12.2015 DE 202015107041 U
(43) Veröffentlichungstag der Anmeldung: 31.10.2018
(73) Patentinhaber: Grass GmbH, 64354 Reinheim (DE)
(72) Erfinder: HERPER, Markus, 64367 Muehltal (DE); KRUEDENER, Boris, 63801 Kleinostheim (DE)
(74) Vertreter: Otten, Roth, Dobler & Partner mbB Patentanwälte
(86) Internationale Anmeldenummer: PCT/EP2016/080582
(87) Internationale Veröffentlichungsnummer: WO 2017/108467

(56) Entgegenhaltungen:
- AT-U1- 12 035
- DE-U1-202012 003 061

## Beschreibung

Die Erfindung betrifft eine Ausstoßvorrichtung zum Ausstoßen eines bewegbaren Möbelteils eines Möbels, sowie ein Scharnier und/oder ein Möbel mit einer solchen Ausstoßvorrichtung.

### Stand der Technik

Ausstoßvorrichtungen der einleitend bezeichneten Art sind beispielsweise in Form von Touch-Latch-Ausstoßeinheiten für eine Möbeltür oder eine Möbelschublade bekannt. Eine bekannte Ausstoßeinheit ist beispielsweise an einem Frontbereich eines Korpus eines Möbels angeordnet und stößt nach Auslösung eines Kraftspeichers die Möbeltür aus einem geschlossenen Zustand am Möbelkorpus in einen geöffneten Zustand aus, sodass zumindest ein Nutzer die Möbeltür hintergreifen und manuell vollständig öffnen kann. Eine Ausstoßvorrichtung zum Ausstoßen eines bewegbaren Möbelteils eines Möbels mit einer elektrischen Antriebseinheit ist aus der DE 20 2012 003 061 U1 bekannt.

### Aufgabe und Vorteile der Erfindung

Der Erfindung liegt die Aufgabe zu Grunde, eine alternative Ausstoßvorrichtung zum Ausstoßen eines bewegbaren Möbelteils eines Möbels bereitzustellen.

Diese Aufgabe wird durch die Merkmale der Ansprüche 1, 12 und 15 gelöst.

In den abhängigen Ansprüchen sind vorteilhafte und zweckmäßige Ausführungsformen der Erfindung angegeben.

Die Erfindung geht von einer Ausstoßvorrichtung zum Ausstoßen eines bewegbaren Möbelteils eines Möbels aus, wobei das bewegbare Möbelteil über ein Möbelscharnier beweglich mit einem Möbelkorpus des Möbels verbunden ist, wobei das bewegbare Möbelteil aus einer geschlossenen Position am Möbelkorpus in eine geöffnete Position bewegbar ist, wobei die Ausstoßvorrichtung eine elektrische Antriebseinheit und eine Steuerstange umfasst, wobei die Steuerstange in eine Wand des Möbelkorpus integrierbar ist.

Das Möbel kann ein einziges bewegbares Möbelteil, z.B. eine Tür oder auch zwei bewegbare Möbelteile, z.B. eine Doppeltür, umfassen, welches dazu vorgesehen ist eine Öffnung am Möbelkorpus zu verschließen.

Das bewegbare Möbelteil ist z.B. über ein oder zwei Möbelscharniere bewegbar mit dem Möbelkorpus verbunden. Das Möbelscharnier umfasst vorteilhaft einen Scharniertopf und einen Scharnierarm, welche über einen Gelenkmechanismus des Möbelscharniers beweglich miteinander verbunden sind.

Erfindungsgemäß umfasst die Steuerstange Koppelmittel, wobei die Steuerstange dazu ausgelegt ist, über die Koppelmittel mit dem Möbelscharnier in Kontakt zu treten, wobei die Koppelmittel an einem Scharnierarm des Möbelscharniers mit dem Möbelscharnier koppelbar sind.

Die Steuerstange ist beispielsweise dazu ausgebildet insbesondere unmittelbar auf ein Element des Möbelscharniers zu wirken. Vorteilhafterweise wirkt die Steuerstange direkt auf ein Element des Möbelscharniers.

Beispielsweise ist ein Auswerfemechanismus für das bewegbare Möbelteil in das Scharnier des Möbels integriert. Außerdem kann dadurch die Ausstoßvorrichtung kompakt am Möbel ausgebildet sein.

Die Steuerstange ist z.B. für einen Nutzer des Möbels unsichtbar am Möbel angeordnet, z.B. unsichtbar in eine Wand des Möbelkorpus integriert. Weiterhin kann die Steuerstange drehbar und/oder verschiebbar am Möbelkorpus angeordnet sein. Bevorzugterweise ist sie am Möbelkorpus drehbar und/oder verschiebbar gelagert.

Das Koppelmittel ist beispielsweise als Ausnehmung, Bohrung, Öffnung und/oder als abstehendes stiftartiges Element an der Steuerstange ausgebildet. Bevorzugterweise sind die Koppelmittel an einem der elektrischen Antriebseinheit gegenüberliegenden Ende der Steuerstange ausgebildet.

In einer weiteren Ausführungsform der Erfindung weist die Ausstoßvorrichtung eine Koppeleinheit auf, wobei die Koppeleinheit an den Koppelmitteln der Steuerstange ausgebildet ist, und wobei die Koppeleinheit dazu ausgelegt ist, mit dem Möbelscharnier in Kontakt zu treten. Vorteilhafterweise ist die Koppeleinheit Bestandteil der Steuerstange, insbesondere der Koppelmittel der Steuerstange.

Indem die Koppeleinheit eine insbesondere variable Schnittstelle zwischen der Steuerstange bzw. den Koppelmittel der Steuerstange und dem Möbelscharnier bildet ist es möglich vorteilhaft unterschiedlich ausgebildete Möbelscharniere mit der Steuerstange in Verbindung zu bringen.

Auch ist es von Vorteil, dass die Ausstoßvorrichtung für einen Nutzer unsichtbar am Möbelkorpus anordenbar ist.

Beispielsweise sind Komponenten der Ausstoßvorrichtung für einen Nutzer unsichtbar in das Möbel integriert und/oder an einer Rückseite der Korpusrückwand und/oder einer Unterseite des Korpusbodens angeordnet.

Weiter wird vorgeschlagen, dass die Koppeleinheit an einem Scharnierarm des Möbelscharniers mit dem Möbelscharnier koppelt.

Es ist essentiell, dass die Ausstoßvorrichtung am Möbelkorpus ausbildbar ist und das Möbelscharnier z.B. mit einem Scharnierarm am Möbelkorpus befestigt ist. Dadurch können die Koppelmittel und/oder die Koppeleinheit mit dem Scharnierarm des Möbelscharniers z.B. direkt verbunden sein und koppeln.

Überdies ist es vorteilhaft, dass die Ausstoßvorrichtung dazu vorgesehen ist, einen am Möbelscharnier angeordneten Auswerfemechanismus auszulösen.

Beispielsweise ist ein Auswerfemechanismus und/oder eine Öffnungsautomatik in den Scharnierarm des Möbelscharniers integriert. Der Auswerfemechanismus bzw. die Öffnungsautomatik kann durch eine Bewegung oder eine Kraftwirkung der Ausstoßvorrichtung ausgelöst werden und ist derart ausgestaltet, nach Auslösung bzw. Aktivierung das bewegbare Möbelteil aus einer geschlossenen Position am Möbelkorpus in eine geöffnete Position am Korpus zu bewegen.

In einer vorteilhaften Variante der Erfindung ist die Ausstoßvorrichtung dazu ausgebildet, den Auswerfemechanismus des Möbelscharniers zu laden. Zum Beispiel kann die Ausstoßvorrichtung nach einem Öffnungs- bzw. Auswurfvorgang des bewegbaren Möbelteils und damit einer Entladung des Auswerfemechanismus, beispielsweise einer Auswurffeder, den Auswerfemechanismus, bzw. die Auswurffeder wieder in einen aktivierten bzw. vorgespannten Zustand bringen.

Des Weiteren wird vorgeschlagen, dass die Koppeleinheit lösbar mit der Steuerstange verbunden ist.

Hierdurch ist eine Montage der Steuerstange am Möbel vereinfacht. Beispielsweise besitzt die Steuerstange zumindest über einen großen Bereich eine gleichbleibende Außenkontur. Zum Beispiel ist die Steuerstange als Stab, Rohr oder insbesondere rechteckiges Hohlprofil ausgebildet. Hierdurch ist es möglich die Steuerstange durch einen Kanal am Möbelkorpus, insbesondere der Möbelseitenwand, zu stecken.

Durch die vorteilhafte Ausgestaltung der Steuerstange kann die Steuerstange und/oder die Möbelseitenwand vergleichsweise kostengünstig produziert werden.

Beispielsweise ist die Koppeleinheit hülsenartig ausgestaltet und an Koppelmittel an einem Ende der Steuerstange gesteckt. Ist die Steuerstange als Hohlprofil ausgebildet, so kann die Koppeleinheit mit einem Ende an stirnseitigen Koppelmittel der Steuerstange, welches beispielsweise als Öffnung des Hohlprofils ausgebildet ist, in die Koppelmittel einsteckbar sein. Die Koppeleinheit ist in diesem Fall an einem Ende beispielsweise stabartig ausgebildet.

Überdies maßgeblich ist die Koppeleinheit derart ausgestaltet und mit der Steuerstange verbunden, dass die Steuerstange bzw. die elektrische Antriebseinheit über die Steuerstange mit einem Auswerfemechanismus bzw. einer Öffnungsautomatik des Möbelscharniers wirken kann.

Die Koppeleinheit kann auch fest mit Koppelmittel der Steuerstange und dadurch fest mit der Steuerstange verbunden sein. Die Koppeleinheit ist zum Beispiel mit Koppelmittel der Steuerstange fest verschraubt, vernietet, verklebt und/oder verklemmt.

Auch ist es von Vorteil, dass die Steuerstange mit einem Gelenkmechanismus des Möbelscharniers koppelt.

Dadurch ist es möglich über eine Bewegung der Steuerstange den Gelenkmechanismus zu bewegen. Insbesondere kann hierdurch eine Öffnungs- und/oder Schließbewegung des am Möbelscharnier angeordneten bewegbaren Möbelteils realisiert werden.

Beispielsweise ist der Gelenkmechanismus als Vier- oder Mehrgelenk-Mechanik ausgebildet. Hierdurch kann eine vergleichsweise kleine Kraftwirkung der Ausstoßvorrichtung auf den Gelenkmechanismus des Möbelscharniers ausreichen, um eine insbesondere vergleichsweise schwere Tür oder Klappe auszustoßen. Vorteilhafterweise ist es dadurch möglich das bewegbare Möbelteil in eine vollständig geöffnete Position am Möbelkorpus zu bewegen.

Weiterhin bietet das Möbelscharnier bevorzugterweise Platz für ein separat ausgebildetes Dämpfungselement, um einen Schließvorgang des bewegbaren Möbelteils zu dämpfen. Das Dämpfungselement ist z.B. am Scharniertopf und/oder am Scharnierarm untergebracht.

Des Weiteren ist es vorteilhaft, dass die Koppeleinheit derart ausgebildet ist, dass das Möbelscharnier auf die Koppeleinheit aufsteckbar ist. Auch ist es vorstellbar, dass das Möbelscharnier direkt auf die Koppelmittel der Steuerstange aufsteckbar ist.

Bevorzugterweise ist das Möbelscharnier, insbesondere eine Montageplatte des Möbelscharniers, auf die Steuerstange aufsteckbar. Möglich ist auch, dass die Steuerstange in das Möbelscharnier bzw. den Scharnierarm oder die Montageplatte des Möbelscharniers einsteckbar bzw. einführbar ist. Vorteilhafterweise ist die Steuerstange am Möbelscharnier geführt.

Beispielsweise wird das Möbelscharnier auf die Koppelmittel und/oder die Koppeleinheit aufgeklipst. Vorteilhafterweise ist der Auswerfemechanismus des Möbelscharniers auf die Koppelmittel und/oder die Koppeleinheit aufklipsbar.

Zum Beispiel umfasst die Koppeleinheit eine Aufnahme, in welche ein pinartiges bzw. noppenartiges Element des Auswerfemechanismus bzw. der Öffnungsautomatik einführbar bzw. einsetzbar ist.

Weiter wird vorgeschlagen, dass die elektrische Antriebseinheit eine Steuereinheit umfasst.

Mittels der Steuereinheit ist es z.B. möglich den Zeitpunkt einer Öffnungs- und/oder Schließbewegung, welche beispielsweise durch die Ausstoßvorrichtung aktiviert wird, festzulegen bzw. zu regeln.

In einer vorteilhaften Modifikation der Ausstoßvorrichtung ist die Koppeleinheit derart ausgestaltet, dass sie geführt bewegbar am Möbelscharnier anordenbar ist.

Beispielsweise ist die Koppeleinheit nutensteinartig geformt und ist verschiebbar am Möbelscharnier, insbesondere am Scharnierarm, anordenbar.

In einer vorteilhaften Variante der Erfindung umfasst eine Seitenwand eines Möbelkorpus eines Möbels mit einer Ausstoßvorrichtung ein Blendenelement, welches zumindest Teile der Ausstoßvorrichtung für einen Nutzer unsichtbar verbirgt.

### Beschreibung der Ausführungsbeispiele

Ausführungsbeispiele werden anhand der nachstehenden schematischen Zeichnungen unter Angabe weiterer Einzelheiten und Vorteile näher erläutert.

Es zeigen:
- Figur 1: eine Draufsicht auf ein Möbel in Schnittdarstellung durch das Möbel mit einem Scharnier und einer erfindungsgemäßen Ausstoßvorrichtung,
- Figur 2: eine vergrößerte Draufsicht auf einen Teilausschnitt einer Scharnieranbindung an die Ausstoßvorrichtung nach Figur 1,
- Figur 3: eine Schnittdarstellung durch eine Möbelseitenwand des Möbels, die Ausstoßvorrichtung und einer Montageplatte des Scharniers,
- Figur 4: eine Sicht von oben auf die Montageplatte mit angeordneter Steuerstange,
- Figur 5: einen Aufsicht von unten auf ein erfindungsgemäßes Scharnier im geöffneten Zustand,
- Figur 6: eine seitliche Schnittansicht auf das Scharnier nach Figur 5 mit angeordneter Steuerstange und
- Figur 7: eine seitliche Schnittansicht auf ein weiteres Scharnier.

Ein Möbel 1, umfasst einen Möbelkorpus 2 bestehend aus einer Möbelseitenwand 3 und einer Möbelrückwand 4 und eine Möbeltür 5. Die Möbeltür 5 ist über ein Scharnier 6 beweglich mit dem Möbelkorpus 2 verbunden (Figur 1). Das Scharnier 6 ermöglicht eine Bewegung der Möbeltür 5 aus einem geschlossenen Zustand am Möbelkorpus 2 in einen geöffneten Zustand am Möbelkorpus 2 und umgekehrt. In Figur 1 ist die Möbeltür 5 in einem geöffneten Zustand am Möbelkorpus 2 gezeigt.

Das Scharnier 6 umfasst einen Scharniertopf 7 und einen Scharnierarm 8, wobei der Scharniertopf 7 mit dem Scharnierarm 8 über einen Gelenkmechanismus 9, beispielsweise ein Viergelenk, beweglich insbesondere schwenkbar verbunden ist. Der Scharnierarm 8 ist über eine Montageplatte 10 des Scharniers 6 an einer, einem Möbelinneren des Möbelkorpus 2 zugewandten, Seitenfläche 11 der Möbelseitenwand 3 montiert. Der Scharniertopf 7 wiederum ist mit der Möbeltür 5 verbunden. Am Scharnierarm 8 kann außerdem ein Dämpfungsmechanismus 28, welcher eine Schließbewegung der Möbeltür 5 dämpft, ausgebildet sein.

Eine erfindungsgemäße Ausstoßvorrichtung 12 umfasst eine Steuereinheit 13, eine elektrische Antriebseinheit 14, eine Steuerstange 15 mit Koppelmittel 29 und eine Koppeleinheit 16. Die Steuereinheit 13 und die elektrische Antriebseinheit 14 sind z.B. für einen Nutzer unsichtbar an einer Rückseite 17 der Möbelrückwand 4 befestigt. Die Steuerstange 15 ist derart in die Möbelseitenwand 3 eingebaut, dass sie z.B. durch Lagerstellen (nicht gezeigt) der Möbelseitenwand 3 bewegbar, beispielsweise verschiebbar und/oder drehbar, gelagert ist. Des Weiteren ist die Möbelseitenwand 3 derart vertieft ausgestaltet, dass die Steuerstange 15 so in die Möbelseitenwand 3 eingebaut werden kann, dass eine zum Möbelinneren zeigende äußere Begrenzung 19 der Steuerstange 15 zumindest eben mit der Seitenfläche 11 der Möbelseitenwand 3 ausgebildet ist.

Insbesondere ist die Steuerstange 15 derart an der Möbelseitenwand 3 angeordnet, dass die äußere Begrenzung 19 der Steuerstange 15 vertieft zur Seitenfläche 11 in der Möbelseitenwand 3 ausgebildet ist. Ist die Steuerstange 15 vertieft an der Möbelseitenwand 3 angeordnet, so kann die Steuerstange 15 mittels eines Blendenelements 18 verdeckt werden, sodass die Steuerstange 15 für einen Nutzer des Möbels 1 nicht sichtbar ist (Figur 3).

Die Ausstoßvorrichtung 12 kann dazu vorgesehen sein eine Öffnungsautomatik 20 des Scharniers 6, beispielsweise eine Auswurfvorrichtung, zu aktivieren. Mittels der Öffnungsautomatik 20 wird zum Beispiel die Möbeltür 5 durch das Scharnier 6 nach Aktivieren der Öffnungsautomatik 20 aus einem geschlossenen Zustand am Möbelkorpus 2 in einen geöffneten Zustand am Möbelkorpus 2 bewegt (Figur 7).

Aktiviert ein Nutzer die Ausstoßvorrichtung 12 verursacht die Antriebseinheit 14 eine Verstellbewegung, beispielsweise eine lineare Schiebebewegung oder eine Drehbewegung. Darüber hinaus koppelt die Antriebseinheit 14 mit einem ersten Ende 21 der Steuerstange 15. Hierdurch wird die Verstellbewegung der Antriebseinheit 14 auf die Steuerstange 15 übertragen und diese bewegt.

An ihrem dem ersten Ende 21 gegenüberliegenden zweiten Ende 22 koppelt die Steuerstange 15 über Koppelmittel 29 mit der Koppeleinheit 16. Beispielsweise sind die Koppelmittel 29 als Gewindebohrungen ausgestaltet und die Koppeleinheit 16 ist am zweiten Ende 22 der Steuerstange 15 an Koppelmittel 29 mit der Steuerstange 15 verschraubt (Figuren 2, 3). Die Montageplatte 10 des Scharniers 6 ist vorteilhaft mit einem Führungsorgan 23 ausgestattet, in welchem die Steuerstange 15 und/oder die Koppeleinheit 16 beweglich geführt wird, beispielsweise verschiebbar und/oder drehbar (Figur 4). Das Führungsorgan 23 kann dabei derart an der Montageplatte 10 ausgestaltet sein, dass es im montierten Zustand an der Möbelseitenwand 3 in einer Vertiefung der Möbelseitenwand 3 angeordnet ist.

Die Ausstoßvorrichtung 12 kann nun mit dem Scharnier 6 koppeln, in dem der Scharnierarm 6 auf der Montageplatte 10 angeordnet wird und dabei mit einem stiftartigen oder noppenartigen, zylindrischen Schaltelement 24 in eine Ausnehmung 25 der Koppeleinheit 16 eingreift. Vorteilhafterweise wird das Schaltelement 24 bei der Montage des Scharnierarms 6 an der Montageplatte 10 und damit an der Ausstoßvorrichtung 12 in die Ausnehmung 25 der Koppeleinheit 16 eingesteckt und/oder eingeklipst. Hierdurch kann eine Bewegung der Steuerstange 15, verursacht durch die Aktivierung der Antriebseinheit 14 durch einen Nutzer von außen, auf Mechanismen des Scharniers 6 übertragen werden. Beispielsweise verursacht eine Verschiebebewegung der Steuerstange 15 einen Schaltvorgang im Scharnier 6 und eine Öffnungsautomatik 20 wird aktiviert.

In einer nicht dargestellten Variante der Erfindung ist es auch vorstellbar, dass das Schaltelement 24 direkt in Koppelmittel 29 der Steuerstange eingreift.

In einer weiteren erfindungsgemäßen Ausbildung der Ausstoßvorrichtung 12 und eines Scharniers 26 ist die Steuerstange 15 über die Koppeleinheit 16 und das Schaltelement 24 des Scharniers 26 direkt mit dem Gelenkmechanismus 9 über einen Hebelarm 27 verbunden (Figuren 5, 6). Der Hebelarm 27 und das Schaltelement 24 sind beispielsweise einstückig ausgebildet. Wird die Steuerstange 15 durch die Antriebseinheit 14 beispielsweise in eine lineare Bewegung versetzt, so wird diese Bewegung über den Hebelarm 27 direkt auf den Gelenkmechanismus 9 übertragen. Hierdurch kann die Ausstoßvorrichtung 12 die Möbeltür 5 sowohl aus einem geschlossenen Zustand am Möbelkorpus 2 in einen geöffneten Zustand bewegen, als auch umgekehrt. Dadurch können zusätzliche Öffnungs- oder Schließmechanismen vermieden werden. Auch muss ein Nutzer beispielsweise beim Schließvorgang keine Kraft auf die Möbeltür 5 aufbringen, der Schließvorgang erfolgt automatisch.

### Bezugszeichenliste

- 1: Möbel
- 2: Möbelkorpus
- 3: Seitenwand
- 4: Rückwand
- 5: Tür
- 6: Scharnier
- 7: Scharniertopf
- 8: Scharnierarm
- 9: Gelenkmechanismus
- 10: Montageplatte
- 11: Seitenfläche
- 12: Ausstoßvorrichtung
- 13: Steuereinheit
- 14: Antriebseinheit
- 15: Steuerstange
- 16: Koppeleinheit
- 17: Rückseite
- 18: Blendenelement
- 19: Begrenzung
- 20: Öffnungsautomatik
- 21: Ende
- 22: Ende
- 23: Führungsorgan
- 24: Schaltelement
- 25: Ausnehmung
- 26: Scharnier
- 27: Hebelarm
- 28: Dämpfungsmechanismus
- 29: Koppelmittel

## Patentansprüche

1. Ausstoßvorrichtung (12) zum Ausstoßen eines bewegbaren Möbelteils (5) eines Möbels (1), wobei das bewegbare Möbelteil (5) über ein Möbelscharnier (6, 26) beweglich mit einem Möbelkorpus (2) des Möbels (1) verbunden ist, wobei das bewegbare Möbelteil (5) aus einer geschlossenen Position am Möbelkorpus (2) in eine geöffnete Position bewegbar ist, wobei die Ausstoßvorrichtung (12) eine elektrische Antriebseinheit (14) und eine Steuerstange (15) umfasst, wobei die Steuerstange (15) in eine Wand (3) des Möbelkorpus (2) integrierbar ist, **dadurch gekennzeichnet, dass** die Steuerstange (15) Koppelmittel (29) umfasst,
wobei die Steuerstange (15) dazu ausgelegt ist, über die Koppelmittel (29) mit dem Möbelscharnier (6, 26) in Kontakt zu treten, wobei die Koppelmittel (29) an einem Scharnierarm (8) des Möbelscharniers (6, 26) mit dem Möbelscharnier (6, 26) koppelbar sind.

2. Ausstoßvorrichtung (12) nach dem Anspruch 1, **dadurch gekennzeichnet, dass** die Ausstoßvorrichtung (12) eine Koppeleinheit (16) aufweist, wobei die Koppeleinheit (16) an den Koppelmitteln (29) der Steuerstange (15) ausgebildet ist, und wobei die Koppeleinheit (16) dazu ausgelegt ist, mit dem Möbelscharnier (6, 26) in Kontakt zu treten.

3. Ausstoßvorrichtung (12) nach einem der vorangegangenen Ansprüche, **dadurch gekennzeichnet, dass** die Ausstoßvorrichtung (12) für einen Nutzer unsichtbar am Möbelkorpus (2) anordenbar ist.

4. Ausstoßvorrichtung (12) nach einem der vorangegangenen Ansprüche 2 oder 3, **dadurch gekennzeichnet, dass** die Koppeleinheit (16) an einem Scharnierarm (8) des Möbelscharniers (6, 26) mit dem Möbelscharnier (6, 26) koppelbar ist.

5. Ausstoßvorrichtung (12) nach einem der vorangegangenen Ansprüche, **dadurch gekennzeichnet, dass** im angeordneten Zustand am Möbelkorpus (2) die Ausstoßvorrichtung (12) dazu vorgesehen ist, einen am Möbelscharnier (6, 26) angeordneten Auswerfemechanismus (20) auszulösen.

6. Ausstoßvorrichtung (12) nach dem vorangegangenen Anspruch 5, **dadurch gekennzeichnet, dass** im angeordneten Zustand am Möbelkorpus (2) die Ausstoßvorrichtung (12) dazu ausgebildet ist, den am Möbelscharnier (6, 26) angeordneten Auswerfemechanismus (20) zu laden.

7. Ausstoßvorrichtung (12) nach einem der vorangegangenen Ansprüche 2 bis 5, **dadurch gekennzeichnet, dass** die Koppeleinheit (16) lösbar mit der Steuerstange (15) verbunden ist.

8. Ausstoßvorrichtung (12) nach einem der vorangegangenen Ansprüche, **dadurch gekennzeichnet, dass** die Steuerstange (15) mit einem Gelenkmechanismus (9, 27) des Möbelscharniers (6, 26) koppelbar ist.

9. Ausstoßvorrichtung (12) nach einem der vorangegangenen Ansprüche, **dadurch gekennzeichnet, dass** die Koppelmittel (29) und/oder die Koppeleinheit (16) derart ausgebildet ist, dass das Möbelscharnier (6, 26) auf die Koppeleinheit (16) aufsteckbar ist.

10. Ausstoßvorrichtung (12) nach einem der vorangegangenen Ansprüche, **dadurch gekennzeichnet, dass** die elektrische Antriebseinheit (14) eine Steuereinheit (13) umfasst.

11. Ausstoßvorrichtung (12) nach einem der vorangegangenen Ansprüche, **dadurch gekennzeichnet, dass** die Koppeleinheit (16) derart ausgestaltet ist, dass sie geführt bewegbar am Möbelscharnier (6, 26) anordenbar ist.

12. Möbelscharnier (6, 26) und eine Ausstoßvorrichtung (12) nach einem der vorangegangenen Ansprüche.

13. Möbelscharnier (6, 26) und Ausstoßvorrichtung (12) nach Anspruch 12, **dadurch gekennzeichnet, dass** die Steuerstange (15) am Möbelscharnier (6, 26) geführt ist.

14. Möbelscharnier (6, 26) und Ausstoßvorrichtung (12) nach Anspruch 12 oder 13, **dadurch gekennzeichnet, dass** eine Aufnahmeplatte (10) des Möbelscharniers (6, 26) dazu ausgebildet ist, die Steuerstange (15) aufzunehmen.

15. Möbel (1) mit einer Ausstoßvorrichtung (12) nach einem der Ansprüche 1 bis 11 und/oder mit einem Möbelscharnier (6, 26) und eine Ausstoßvorrichtung (12) nach einem der Ansprüche 12 bis 14.

16. Möbel (1) nach Anspruch 15, **dadurch gekennzeichnet, dass** eine Seitenwand (3) des Möbelkorpus (2) ein Blendenelement (18) umfasst, welches zumindest Teile der Ausstoßvorrichtung (12) für einen Nutzer unsichtbar verbirgt.

## Claims

1. Ejection device (12) for ejecting a movable furniture part (5) of a piece of furniture (1), wherein the movable furniture part (5) is connected movably via a furniture hinge (6, 26) to a furniture body (2) of the piece of furniture (1), wherein the movable furniture part (5) can be moved from a closed position on the furniture body (2) into an opened position, wherein the ejection device (12) comprises an electric drive unit (14) and a control rod (15), wherein the control rod (15) can be integrated into a wall (3) of the furniture body (2), **characterised in that** the control rod (15) comprises coupling means (29), wherein the control rod (15) is configured to come into contact with the furniture hinge (6, 26) via the coupling means (29), wherein the coupling means (29) can be coupled to the furniture hinge (6, 29) on a hinge arm (9) of the furniture hinge (6, 26).

2. Ejection device (12) according to claim 1, **characterised in that** the ejection device (12) has a coupling unit (16), wherein the coupling unit (16) is formed on the coupling means (29) of the control rod (15), and wherein the coupling unit (16) is configured to come into contact with the furniture hinge (6, 26).

3. Ejection device (12) according to any of the preceding claims, **characterised in that** the ejection device (12) can be arranged on the furniture body (2) to be concealed from a user.

4. Ejection device (12) according to any of the preceding claims 2 or 3, **characterised in that** the coupling unit (16) can be coupled to the furniture hinge (6, 26) on a hinge arm (8) of the furniture hinge (6, 26).

5. Ejection device (12) according to any of the preceding claims, **characterised in that** when arranged on the furniture body (2) the ejection device (12) is provided to trigger an ejection mechanism (20) arranged on the furniture hinge (6, 26).

6. Ejection device (12) according to the preceding claim 5, **characterised in that** when arranged on the furniture body (2) the ejection device (12) is designed to load the ejection mechanism (20) arranged on the furniture hinge (6, 26).

7. Ejection device (12) according to any of the preceding claims 2 to 5, **characterised in that** the coupling unit (16) is connected in a detachable manner to the control rod (15).

8. Ejection device (12) according to any of the preceding claims, **characterised in that** the control rod (15) can be coupled to a joint mechanism (9, 27) of the furniture hinge (6, 26).

9. Ejection device (12) according to any of the preceding claims, **characterised in that** the coupling means (29) and/or the coupling unit (16) are designed such that the furniture hinge (6, 26) can be fitted onto the coupling unit (16).

10. Ejection device (12) according to any of the preceding claims, **characterised in that** the electric drive unit (14) comprises a control unit (13).

11. Ejection device (12) according to any of the preceding claims, **characterised in that** the coupling unit (16) is configured such that is can be arranged to be guided movably on the furniture hinge (6, 26).

12. Furniture hinge (6, 26) and an ejection device (12) according to any of the preceding claims.

13. Furniture hinge (6, 26) and ejection device (12) according to claim 12, **characterised in that** the control rod (15) is guided on the furniture hinge (6, 26).

14. Furniture hinge (6, 26) and ejection device (12) according to claim 12 or 13, **characterised in that** a mounting plate (10) of the furniture hinge (6, 26) is designed to mount the control rod (15).

15. Piece of furniture (1) with an ejection device (12) according to any of claims 1 to 11 and/or with a furniture hinge (6, 26) and an ejection device (12) according to any of claims 12 to 14.

16. Piece of furniture (1) according to claim 15, **characterised in that** a side wall (3) of the furniture body (2) comprises a screen element (18) which conceals at least parts of the ejection device (12) from a user.

## Revendications

1. Dispositif d'éjection (12) pour éjecter une partie de meuble (5) mobile d'un meuble (1), la partie de meuble (5) mobile étant reliée mobile à un corps de meuble (2) du meuble (1) par une charnière de meuble (6, 26), la partie de meuble (5) mobile pouvant être déplacée depuis une position fermée sur le corps de meuble (2) vers une position ouverte, le dispositif d'éjection (12) comprenant une unité d'entraînement électrique (14) et une tige de commande (15), la tige de commande (15) pouvant être intégrée dans une paroi (3) du corps de meuble (2), **caractérisée en ce que** la tige de commande (15) comprend des moyens d'accouplement (29), la tige de commande (15) étant conçue pour venir en contact avec la charnière de meuble (6, 26) par le biais des moyens d'accouplement (29), les moyens d'accouplement (29) pouvant être accouplés à la charnière de meuble (6, 26) sur un bras de charnière (8) de la charnière de meuble (6, 26).

2. Dispositif d'éjection (12) selon la revendication 1, **caractérisé en ce que** le dispositif d'éjection (12) comprend une unité d'accouplement (16), l'unité d'accouplement (16) étant formée sur les moyens d'accouplement (29) de la tige de commande (15), et l'unité d'accouplement (16) étant conçue pour venir en contact avec la charnière de meuble (6, 26).

3. Dispositif d'éjection (12) selon l'une des revendications précédentes, **caractérisé en ce que** le dispositif d'éjection (12) peut être disposé sur le corps de meuble (2) de manière invisible pour un utilisateur.

4. Dispositif d'éjection (12) selon l'une des revendications précédentes 2 ou 3, **caractérisé en ce que** l'unité d'accouplement (16) peut être accouplée à la charnière de meuble (6, 26) sur un bras de charnière (8) de la charnière de meuble (6, 26).

5. Dispositif d'éjection (12) selon l'une des revendications précédentes, **caractérisé en ce que** le dispositif d'éjection (12) est prévu pour, à l'état disposé sur le corps de meuble (2), déclencher un mécanisme d'expulsion (20) disposé sur la charnière de meuble (6, 26).

6. Dispositif d'éjection (12) selon la revendication 5 précédente, **caractérisé en ce que** le dispositif d'éjection (12) est conçu pour, à l'état disposé sur le corps de meuble (2), charger le mécanisme d'expulsion (20) disposé sur la charnière de meuble (6, 26).

7. Dispositif d'éjection (12) selon l'une des revendications précédentes 2 à 5, **caractérisé en ce que** l'unité d'accouplement (16) est reliée à la tige de commande (15) de manière détachable.

8. Dispositif d'éjection (12) selon l'une des revendications précédentes, **caractérisé en ce que** la tige de commande (15) peut être accouplée à un mécanisme articulé (9, 27) de la charnière de meuble (6, 26).

9. Dispositif d'éjection (12) selon l'une des revendications précédentes, **caractérisé en ce que** les moyens d'accouplement (29) et/ou l'unité d'accouplement (16) sont conçus de telle sorte que la charnière de meuble (6, 26) peut être enfichée sur l'unité d'accouplement (16).

10. Dispositif d'éjection (12) selon l'une des revendications précédentes, **caractérisé en ce que** l'unité d'entraînement électrique (14) comprend une unité de commande (13).

11. Dispositif d'éjection (12) selon l'une des revendications précédentes, **caractérisé en ce que** l'unité d'accouplement (16) est conçue de telle sorte qu'elle peut être disposée mobile sur la charnière (6, 26) de meuble en étant guidée.

12. Charnière de meuble (6, 26) et un dispositif d'éjection (12) selon l'une des revendications précédentes.

13. Charnière de meuble (6, 26) et dispositif d'éjection (12) selon la revendication 12, **caractérisée en ce que** la tige de commande (15) est guidée sur la charnière de meuble (6, 26).

14. Charnière de meuble (6, 26) et dispositif d'éjection (12) selon la revendication 12 ou 13, **caractérisée en ce qu'**une plaque de réception (10) de la charnière de meuble (6, 26) est conçue pour recevoir la tige de commande (15).

15. Meuble (1) avec un dispositif d'éjection (12) selon l'une quelconque des revendications 1 à 11 et/ou avec une charnière de meuble (6, 26) et un dispositif d'éjection (12) selon l'une des revendications 12 à 14.

16. Meuble (1) selon la revendication 15, **caractérisé en ce qu'**une paroi latérale (3) du corps de meuble (2) comprend un élément de cache (18) qui cache au moins des parties du dispositif d'éjection (12) pour les rendre invisibles pour un utilisateur.
